# EUROPÄISCHE PATENTSCHRIFT

(11) **EP 3 765 783 B1**
(45) Veröffentlichungstag und Bekanntmachung des Hinweises auf die Patenterteilung: **04.05.2022**
(21) Anmeldenummer: 19712718.6
(22) Anmeldetag: 15.03.2019
(51) Int. Cl.: F21V 7/00, F21V 23/04

(54) **SCHEINWERFER MIT REGELBARER LICHTVERTEILUNG**
SPOTLIGHTS HAVING CONTROLLABLE LIGHT DISTRIBUTION
PROJECTEUR PRÉSENTANT UNE DISTRIBUTION DE LUMIÈRE RÉGULABLE

(30) Priorität: 16.03.2018 DE 102018106223
(43) Veröffentlichungstag der Anmeldung: 20.01.2021
(73) Patentinhaber: SITECO GmbH, 83301 Traunreut (DE)
(72) Erfinder: EICHELE, Timo, 83362 Surberg (DE); HOLZBAUER, Jochen, 83278 Traunstein (DE)
(74) Vertreter: Schmidt, Steffen
(86) Internationale Anmeldenummer: PCT/EP2019/056552
(87) Internationale Veröffentlichungsnummer: WO 2019/175390

(56) Entgegenhaltungen:
- EP-A1- 2 985 512
- WO-A2-2014/117704
- US-A1- 2009 046 453
- US-A1- 2012 068 615
- US-A1- 2012 319 616
- US-A1- 2015 009 677
- US-A1- 2017 002 987

## Beschreibung

Die vorliegende Erfindung bezieht sich auf einen Scheinwerfer zur stationären Montage in einem Innen- oder Außenraum, insbesondere auf Stadionscheinwerfer, und insbesondere auf Scheinwerfer mit LEDs (worunter jede Form von Halbleiterlichtquellen verstanden werden, einschließlich organischer LEDs), die in einem Cluster in dem Scheinwerfer angeordnet sind.

In Scheinwerfern der eingangs genannten Art hat sich zur Steuerung der Lichtlenkung eine präzise Anordnung von Linsenelementen und Reflektorelementen durchgesetzt. Die zu erzeugende Lichtverteilungskurve, LVK, welche in einer Kegelschnittkurve in der Regel rotationssymmetrisch sein soll, haben einen gegebenen Halbstreuwinkel und eine maximale Lichtstärke, welche vorzugsweise entlang der optischen Achse des Scheinwerfers liegt. Je nach Beleuchtungsaufgabe, z.B. zur Beleuchtung eines Fußballplatzes, müssen gewissen Beleuchtungsstärken erreicht werden. Dies ist nur durch die Überlagerung verschiedener LVK, mit unterschiedlichen Halbstreuwinkel und maximalen Lichtstärken zu realisieren, da die Position der Scheinwerfer im Stadion unterschiedlich sind und der Abstand zwischen den Scheinwerfern und der zu beleuchtenden Fläche unterschiedlich ist. Dadurch werden unterschiedliche LVKs und somit unterschiedliche optische Komponenten oder beweglich optische System im Scheinwerfer benötigt. Dies ist verhältnismäßig aufwendig, da die optischen Komponenten entweder für die einzelnen LEDs oder die LED-Cluster angepasst werden müssen oder ein aufwendiger Verstellmechanismus innerhalb des Scheinwerfers für die optischen Komponenten eingefügt werden muss.

Beleuchtungsvorrichtungen mit einem oder mehreren LED-Clustern, welche teilweise auch Optiken aufweisen, sind in folgenden Druckschriften offenbart: US 2015/009677 A1, US 2009/046453 A1, WO 2014/117704 A2, US 2012/068615 A1, US 2012/319616 A1, US 2017/002987 A1 und EP 2 985 512 A1.

Aufgabe der vorliegenden Erfindung ist es, einen stationären Scheinwerfer bereitzustellen, dessen Lichtverteilung mit LEDs auf möglichst einfache Weise auf die örtlichen Bedingungen zur Erfüllung der Beleuchtungsaufgabe angepasst werden kann.

Gelöst wird die Aufgabe durch einen Scheinwerfer nach Anspruch 1.

Eine Besonderheit des erfindungsgemäßen Scheinwerfer besteht darin, dass die LEDs innerhalb eines Clusters unabhängig von wenigstens einigen der übrigen LEDs innerhalb des Clusters zu- und abschaltbar und/oder dimmbar sind. Dadurch wird erreicht, dass durch ein Cluster, ggf. mit zugeordneter optischer Komponente des Clusters, unterschiedliche LVKs erzielt werden können. Sowohl symmetrische als auch asymmetrische LVKs können durch Zu- und Abschalten von LEDs innerhalb des Clusters erzielt werden abhängig von der Ausgestaltung des Clusters und der unterschiedlichen Muster, in denen die LEDs innerhalb des Clusters zu- und abgeschaltet werden. Durch unabhängiges Dimmen der LEDs innerhalb des Clusters können die LVKs sogar kontinuierlich ineinander umgeformt werden. In einem Cluster können LEDs, welche für die gewünschte Lichtverteilung des Scheinwerfers nicht gebraucht werden, auch einfach nicht auf der LED-Platine bestückt werden. Eine kontinuierliche Umformung der LVKs ist dann nur eingeschränkt durch die verbleibenden LEDs im Cluster möglich.

Erfindungsgemäß weist das Cluster eine gemeinsame Optik für alle LEDs in dem Cluster auf. Beispielsweise kann ein Reflektor und/oder eine Linse, insbesondere eine Linse mit interner Totalreflexion, für alle LEDs in dem Cluster vorgesehen sein. Die optische Komponente muss zur Einstellung der LVK jedoch nicht geändert werden. Sie ist fest zu den LEDs im Cluster angeordnet und die Lichtverteilung wird durch das Zu- und Abschalten bzw. Dimmen der LEDs innerhalb des Clusters vorgenommen. Dies ist ein wesentlicher Vorteil gegenüber den Systemen im Stand der Technik, bei welchen in aufwendiger Weise eine Linse oder ein Reflektor gegenüber den Leuchtmitteln verschoben werden muss oder für den Scheinwerfer individuell gefertigt werden muss, um die besondere Beleuchtungsaufgabe gemäß den örtlichen Bedingungen des Scheinwerfers erfüllen zu können.

Gemäß einer bevorzugten Ausführungsform ist das Cluster durch eine quadratische Matrix von LEDs gebildet. Beispielsweise kann ein LED-Cluster eine 3x3, 4x4 oder 5x5-Matrix von LEDs umfassen. Je größer das Cluster, desto mehr Variationen für die Schaltung der LEDs innerhalb des Clusters sind möglich. Je größer das Grund-Cluster ist, desto mehr verschiedene Bestückungsvarianten von LEDs sind möglich.

Gemäß einer weiteren Ausführungsform kann das Cluster auch durch zwei senkrecht zueinander verlaufenden LED-Reihen oder senkrecht zueinander verlaufende rechteckige LED-Matrizen gebildet sein.

Erfindungsgemäß weist das LED-Cluster eine Anordnung von LEDs auf, die symmetrisch zu zwei Spiegelebenen ist, wobei die Spiegelebenen die Mittelsenkrechte durch das Cluster als gemeinsame Schnittgerade aufweisen und senkrecht zueinander liegen. Diese Symmetrie des LED-Clusters ist geeignet, um kreisrunde Lichtverteilungen sowie durch gezieltes Zu- und Abschalten von LEDs oder Dimmen von LEDs auch Lichtverteilungen zu erzeugen, die sich in unterschiedliche Richtungen entlang der Hauptachsen der spiegelsymmetrisch angeordneten LEDs erstrecken. Durch asymmetrisches Schalten der LEDs innerhalb der symmetrischen Anordnung lassen sich mit dieser Anordnung auch asymmetrische LVKs erzielen. Generell bietet diese Art von LED-Cluster eine hohe Variation in Bezug auf zu erzielende Lichtverteilungen.

Erfindungsgemäß weist der Scheinwerfer auch mehrere der vorhergehend genannten Cluster auf, die im Scheinwerfer beabstandet zueinander, und insbesondere in einem regelmäßigen Array, angeordnet sind. Durch Vorsehen mehrerer Cluster wird insgesamt die Lichtstärke des Scheinwerfers erhöht, da sich das Licht der einzelnen Cluster überlagert. Die Cluster können alle identisch ausgeführt sein und identisch zueinander angeordnet sein. In dieser Ausführung können auch die LEDs innerhalb der Cluster jeweils identisch angesteuert werden. Dadurch ergibt sich der gleiche Vorteil, wie bei den vorhergehend genannten Ausführungsformen in Bezug auf die Variation der Lichtverteilung, wobei insgesamt die Lichtstärke erhöht ist. Allerdings bietet diese Ausführungsform auch noch den Vorteil, dass die unterschiedlichen Cluster verschieden angesteuert werden können. Es können ganze Cluster hinzugeschaltet oder abgeschaltet werden. Ferner können die LEDs innerhalb der Cluster unterschiedlich an- und ausgeschaltet bzw. gedimmt werden. Dadurch ist eine sehr hohe Variation bei den zu erzielenden LVKs möglich.

Die mehreren Cluster weisen jeweils einzeln eine zugeordnete Optik, z. B. einen Reflektor oder eine Linse, vorzugsweise eine Linse mit interner Totalreflektion, auf.

Gemäß einer Weiterbildung der zuletzt genannten Ausführungsformen mit mehreren Clustern können die Cluster ferner auch unterschiedlich zueinander gedreht in dem Scheinwerfer angeordnet sein. Dadurch überlagern sich die LVKs der einzelnen Cluster zu einer Gesamtlichtverteilung, die sich von der Lichtverteilung der einzelnen Cluster unterscheidet. Z.B. lassen sich dadurch Asymmetrien in der Gesamtlichtverteilung ausgleichen, welche die jeweils einzelnen Cluster aufgrund der Formgebung des Clusters, hervorbringen würden.

Weitere Merkmale und Vorteil der vorliegenden Erfindung werden aus der nachfolgenden Beschreibung bevorzugter Ausführungsformen deutlich, die im Zusammenhang mit den beigefügten Figuren gegeben wird. In den Figuren ist Folgendes dargestellt:
- Figur 1: zeigt eine 3x3-LED-Cluster.
- Figur 2: zeigt ein 3x3-Array mit jeweils einem 3x3-LED-Cluster.
- Figuren 3a - 3c: zeigen die LVK und den Lichtstrom eines 3x3-LED-Cluster, wobei eine, fünf bzw. neun LEDs eingeschaltet sind.
- Figur 4: zeigt ein 4x4-LED-Cluster.
- Figur 5: zeigt ein 5x5-LED-Cluster.
- Figuren 6 und 7: zeigen das 5x5-LED-Cluster, wobei LEDs in unterschiedlichen Musters eingeschaltet sind.
- Figuren 8a und 8b: zeigen eine Schnittansicht eines 3x3-LED-Clusters mit Totalreflexionslinse, wobei nur eine bzw. alle LEDs eingeschaltet sind.
- Figur 9: zeigt ein näherungsweise rundes LED-Cluster mit 37 LEDs.
- Figur 10: zeigt ein Array mit zwei unterschiedlichen LED-Cluster.
- Figur 11: zeigt ein Array mit zwei gleichen LED-Cluster.

Bezugnehmend auf Figur 1 ist ein einzelnes LED-Cluster 2 dargestellt. Es umfasst neun LEDs 1, die in einer 3x3-Matrix angeordnet sind.

Zur Bildung eines Scheinwerfers ist in der einfachsten Form lediglich ein LED-Cluster notwendig. Gemäß einer bevorzugten Ausführungsform, die in Figur 2 dargestellt ist, sind in dem Scheinwerfer jedoch mehrere der LED-Cluster 2 vorgesehen, um ein Array aus mehreren Clustern zu bilden. Die Cluster 2 sind in dem Array jeweils mit einem Abstand a angeordnet. Der Abstand a zwischen den Clustern zum jeweils nächsten Nachbarn (gemessen von Mittelpunkt zu Mittelpunkt) ist größer als der Abstand der LEDs 1 innerhalb des Clusters.

In den Ausführungsformen der vorliegenden Erfindung lassen sich die LEDs innerhalb der Cluster einzeln ein- und ausschalten oder dimmen. Den Einfluss dieser Schaltung auf die Lichtstärkeverteilungskurve (angegeben in der Lichtstärke normiert auf den Gesamtlichtstrom), die Lichtstärke (absolut), den Halbstreuwinkel sowie den Lichtstrom bei den verschiedenen Schaltungszuständen ist in den Figuren 3a bis 3c dargestellt.

Figur 3a zeigt das 3x3-LED-Cluster, bei dem nur die mittlere LED 4 eingeschaltet ist und die übrigen LEDs 5 ausgeschaltet sind oder auf der Platine nicht bestückt sind. Figur 3b zeigt demgegenüber den Fall, dass lediglich die vier äußeren LEDs 5 ausgeschaltet bzw. auf der Platine nicht vorhanden sind und die übrigen LEDs 4 eingeschaltet sind. Figur 3c zeigt den Fall, dass alle neun LEDs 5 des 3x3-LED-Clusters eingeschaltet sind. Da die optischen Komponenten der Cluster immer die gleichen sind, ergeben sich durch die unterschiedlich eingeschalteten LEDs verschiedene LVKs bzw. Lichtströme und Effizienzen. In Figur 3a ist die größte Lichtstärke (Imax1) bezogen auf den Gesamtlichtfluss der Leuchte am höchsten. Der Halbstreuwinkel (Halbstreuwinkel 1) ist am geringsten und gleichzeitig liegt der Lichtstrom bei Imax1 auf dem geringsten Wert. Wenn mehr LEDs 4 hinzugeschaltet sind, wie in Figur 3b gezeigt, vergrößert sich der Halbstreuwinkel, Imax2 sinkt ab und der Lichtstrom steigt an. Wenn alle LEDs 4 in Betrieb sind, wie in Figur 3c dargestellt, sinkt der maximale Lichtstrom bezogen auf den Gesamtlichtstrom auf den geringsten Wert Imax3, während der Halbstreuwinkel den größten Wert annimmt. Der Lichtstrom in Imax3 ist am höchsten.

Die Figuren 4 und 5 zeigen Alternativen für die LED-Cluster. In Figur 4 ist ein LED-Cluster 6 mit einer 4x4-Matrix von LEDs dargestellt. Figur 5 zeigt ein LED-Cluster 7 in Form einer 5x5-Matrix. Die größeren Cluster erlauben eine höhere Variation von Mustern, in welchen die LEDs zu- und abgeschaltet bzw. gedimmt werden können. Insbesondere lassen sich auch symmetrischen oder ovale Lichtverteilungskurven erzeugen, mittels Schaltungszuständen der LEDs, wie in Figuren 6 und 7 dargestellt sind. In Figur 6 wird eine asymmetrische LVK erzeugt dadurch, dass in der 5x5-Matrix des LED-Clusters 7 lediglich 3x3-LEDs 4 in einer Ecke betrieben werden, während die anderen LEDs 5 ausgeschaltet sind. In der Figur 7 werden LEDs 4 eingeschaltet, welche symmetrisch um eine Mittelachse des LED-Cluster 7 der 5x5-Matrix angeschaltet sind. In diesem Schaltungszustand kann eine ovale LVK erzeugt werden. Die Angaben asymmetrische bzw. ovale LVK beziehen sich dabei jeweils auf eine LVK gemessen in einem Kegelmantelschnitt senkrecht zu der optischen Achse des Scheinwerfers, welche entlang der Mittelsenkrechten des Clusters verläuft.

In der Ausführungsform nach Figuren 8a und 8b ist eine Linse 3 oberhalb eines 3x3-LED-Clusters 2 vorgesehen. Die Linse 3 umfasst einen Lichteintrittsbereich sowie einen Lichtaustrittsbereich, an welchen Lichtstrahlung gebrochen wird. Ferner besitzt die Linse 3 auch Seitenwandbereiche, an denen Lichtstrahlen totalreflektiert werden. Durch das Hinzuschalten oder Abschalten von einzelnen LEDs 4, 5 in dem LED-Cluster werden unterschiedliche Strahlengänge in der Linse aktiviert. In Figur 8a ist nur die mittlere LED 4 eingeschaltet während alle übrigen LED 5 ausgeschaltet sind. Dadurch, dass nur eine mittlere LED 5 eingeschaltet ist, verlassen die Lichtstrahlen L11, L12 und L13 nahezu parallel die Linse 3 und erzeugen somit ein hohes Imax bzw. einen kleinen Halbstreuwinkel. Demgegenüber sind in Figur 8b alle neun Linsen 5 des 3x3-LED-Clusters eingeschaltet. Dadurch, dass die lichtemittierende Fläche größer ist, kommen noch Lichtstrahlen L21 und L22 von den äußeren LEDs hinzu, die nicht mehr parallel die Linse 3 verlassen. Dadurch wird ein geringeres Imax bezogen auf den Gesamtlichtstrom bzw. ein größerer Halbstreuwinkel und gleichzeitig ein erhöhter Lichtstrom erzeugt.

In der Ausführungsform gemäß Figur 9 ist ein LED-Cluster 8 dargestellt, bei welchem die LEDs einen Kreis approximieren. Ganz allgemein sind Ausführungsformen mit LED-Clustern, in welchen die LEDs spiegelsymmetrisch zu zwei auf einander senkrecht stehenden vertikalen Spiegelebenen ausgerichtet sind, bevorzugt, weil sie eine Kreisform approximieren können und daher für die gängigen optischen Einrichtungen besonders geeignet sind.

Die hohe Anzahl von LEDs 1 - in Figur 9 insgesamt 37 Stück - sind bevorzugt, um eine große Variation von möglichen LVKs zu erzeugen.

In Figur 10 ist eine Ausführungsform dargestellt, in welcher ein Cluster 11 mit 5 LEDs, die kreuzförmig angeordnet sind, mit lediglich einer einzelnen LED 12 in einem Array kombiniert sind.

Figur 11 zeigt eine Anordnung mit gedimmten LEDs in zwei Clustern 10. Es sind jeweils die äußeren vier LEDs in einem 3x3-Cluster um etwa 50% gedimmt. Dadurch ergibt sich ein Imax, das sich zwischen eine Anordnung mit neun eingeschalteten LEDs und einer Anordnung mit fünf eingeschalteten LEDs befindet. Ein stufenloses Einstellen von Imax bzw. des Halbwertswinkels ist dadurch möglich.

Zahlreiche Variationen der vorhergehend beschriebenen Ausführungsformen sind im Rahmen der Erfindung möglich, welche durch die Ansprüche definiert ist. Beispielsweise können verschiedene Kombinationen von nxn-Clustern verwendet werden. Ferner sind auch asymmetrische Cluster möglich. Bevorzugte Ausführungsformen können auch einzelne LEDs innerhalb eines Clusters, die für die gewünschten Lichtverteilungen nicht erforderlich sind, komplett entfallen. In diesem Fall ist an der betreffenden Stelle des Clusters einfach eine Leerstelle vorgesehen. Die übrigen LEDs in dem Cluster sind jedoch regelbar, wie vorhergehend beschrieben.

### BEZUGSZEICHENLISTE

- 1: LED
- 2: 3x3-LED-Cluster
- 3: Linse
- 4: LED, eingeschaltet
- 5: LED, ausgeschaltet
- 6: 4x4-LED-Cluster
- 7: 5x5-LED-Cluster
- 8: LED-Cluster mit 37 LEDs
- 11: kreuzförmiges LED-Cluster
- 12: einzelne LED
- a: Abstand der LED-Cluster im Array

## Patentansprüche

1. Scheinwerfer zur stationären Montage in einem Innen- oder Außenraum, insbesondere Stadionscheinwerfer, wobei der Scheinwerfer mehrere Cluster (2,6,7, 11) mit jeweils mehreren LEDs (1) aufweist, wobei die Cluster in dem Scheinwerfer beabstandet zueinander angeordnet sind, wobei einzelne der LEDs in jeweils einem der Cluster unabhängig von wenigstens einigen der übrigen LEDs in dem Cluster zu- und abschaltbar und/oder dimmbar sind, wobei jedes der Cluster eine eigene Optik (3) für jeweils alle LEDs in dem betreffenden Cluster aufweist und wobei die LED-Cluster jeweils eine Anordnung von LEDs aufweisen, die symmetrisch zu zwei Spiegelebenen ist, wobei die Spiegelebenen die Mittelsenkrechte durch das Cluster als gemeinsame Schnittgrade aufweisen und senkrecht zueinander liegen, **dadurch gekennzeichnet, dass** die LEDs in jeweils einem der Cluster in verschiedenen Mustern separat schaltbar und/ oder dimmbar sind, die jeweils symmetrisch in Bezug auf die genannten Spiegelebenen sind und die LEDs auch in Mustern schaltbar oder dimmbar sind, welche asymmetrisch in Bezug auf die genannten Spiegelebenen sind, wobei das asymmetrische Schalten der LEDs innerhalb der symmetrischen Anordnung eine asymmetrische Lichtverteilungskurve erzielt.

2. Scheinwerfer nach Anspruch 1, wobei die Optiken durch einen Reflektor und/oder eine Linse, insbesondere durch eine Linse (3) mit interner Totalreflexion, gebildet sind.

3. Scheinwerfer nach einem der vorhergehenden Ansprüche, wobei die Cluster (2,6,7) jeweils eine quadratische Matrix von LEDs (1) gebildet ist.

4. Scheinwerfer nach Anspruch 3, wobei die LED-Cluster (2,6,7) jeweils durch eine 3x3, 4x4 oder 5x5-Matrix von LEDs (1) gebildet sind.

5. Scheinwerfer nach einem der Ansprüche 1 bis 3, wobei die Cluster (11) jeweils durch zwei senkrecht zueinander verlaufende LED-Reihen oder senkrecht zueinander verlaufende rechteckige LED-Matrizen gebildet ist.

6. Scheinwerfer nacheinem der vorhergehenden Ansprüche, in welchem die Cluster (2,6,7,11) zueinander gedreht in dem Scheinwerfer angeordnet sind.

7. Scheinwerfer nach einemeinem der vorhergehenden Ansprüche, wobei wenigstens zwei Cluster (2,6,7,11) über eine unterschiedliche Anzahl, Anordnung und/oder Farbe von LEDs verfügen.

## Claims

1. A headlamp for stationary mounting in an interior or exterior space, in particular a stadium headlamp,
the headlamp comprising a plurality of clusters (2, 6, 7, 11) each having a plurality of LEDs (1), the clusters being arranged in the headlamp at a distance from one another, wherein individual ones of the LEDs in each of the clusters can be switched on and off and/or dimmed independently of at least some of the remaining LEDs in the cluster, wherein each of the clusters has its own optical system (3) for all the LEDs in the relevant cluster in each case, and wherein the LED clusters each have an arrangement of LEDs which is symmetrical to two mirror planes, wherein the mirror planes have the perpendicular bisector through the cluster as common degrees of intersection and are perpendicular to one another, **characterized in that** the LEDs in each of the clusters can be switched and/or dimmed separately in different patterns, which are each symmetrical with respect to said mirror planes, and the LEDs can also be switched or dimmed in patterns which are asymmetrical with respect to said mirror planes, wherein asymmetrical switching of the LEDs within the symmetrical arrangement achieves an asymmetrical light distribution curve.

2. The headlamp according to claim 1, wherein the optics are formed by a reflector and/or a lens, in particular by a lens (3) with total internal reflection.

3. The headlamp according to any one of the preceding claims, wherein the clusters (2, 6, 7) are each formed by a square matrix of LEDs (1).

4. The headlamp according to claim 3, wherein the LED clusters (2, 6, 7) are each formed by a 3x3, 4x4 or 5x5 matrix of LEDs.

5. The headlamp according to any one of claims 1 to 3, wherein the clusters (11) are each formed by two LED lines running perpendicular to one another or rectangular LED matrices running perpendicular to one another.

6. The headlamp according to any one of the preceding claims, wherein the clusters (2, 6, 7, 11) are arranged in the headlamp rotated relative to one another.

7. The headlamp according to any one of the preceding claims, wherein at least two clusters (2, 6, 7, 11) have a different number, arrangement and/or color of LEDs.

## Revendications

1. Projecteur destiné au montage stationnaire dans un espace intérieur ou extérieur, plus particulièrement un projecteur de stade, dans lequel le projecteur comprend plusieurs groupes (2, 6, 7, 11) avec chacun plusieurs LED (1), dans lequel les groupes sont disposés de manière distante entre eux, dans lequel certaines des LED dans chacun des groupes peuvent être allumées et éteintes et/ou réglables indépendamment d'au moins certaines des autres LED du groupe, dans lequel chacun des groupes comprend sa propre optique (3) pour respectivement toutes les LED du groupe concerné et dans lequel les groupes de LED comprennent chacun une disposition de LED qui est symétrique par rapport à deux plans de symétrie, dans lequel les plans de symétrie comprennent la verticale centrale à travers le groupe en tant que droite d'intersection commune et sont perpendiculaires entre eux, **caractérisé en ce que** les LED de chacun des groupes peuvent être commutées et/ou réglées séparément afin d'obtenir différents motifs, qui sont chacun symétriques par rapport aux plans de symétrie mentionnés et les LED peuvent également être commutées ou réglées afin d'obtenir des motifs qui sont asymétriques par rapport aux plans de symétrie mentionnés, dans lequel la commutation asymétrique des LED à l'intérieur de la disposition symétrique permet d'obtenir une courbe de répartition de la lumière asymétrique.

2. Projecteur selon la revendication 1, dans lequel les optiques sont constituées d'un réflecteur et/ou d'une lentille, plus particulièrement d'une lentille (3) avec une réflexion interne totale.

3. Projecteur selon l'une des revendications précédentes, dans lequel les groupes (2,6,7) comprennent chacun une matrice carrée de LED (1).

4. Projecteur selon la revendication 3, dans lequel les groupes de LED (2, 6, 7) sont constitués chacun d'une matrice 3x3, 4x4 ou 5x5 de LED.

5. Projecteur selon l'une des revendications 1 à 3, dans lequel les groupes (11) sont constitués chacun de deux rangées de LED perpendiculaires entre elles ou matrices de LED rectangulaires perpendiculaires entre elles.

6. Projecteur selon l'une des revendications précédentes, dans lequel les groupes (2, 6, 7, 11) sont disposés de façon à être tournés les uns par rapport aux autres dans le projecteur.

7. Projecteur selon l'une des revendications précédentes, dans lequel au moins deux groupes (2, 6, 7, 11) disposent d'un nombre, d'une disposition et/ou d'une couleur différente de LED.
